# FASCICULE DE BREVET EUROPEEN

(11) **EP 0 944 531 B1**
(45) Date de publication et mention de la délivrance du brevet: **23.08.2000**
(21) Numéro de dépôt: 97953003.7
(22) Date de dépôt: 23.12.1997
(51) Int. Cl.: B65D 5/00

(54) **CAISSE DE MATIERE EN FEUILLE AVEC LANGUETTES DE CENTRAGE ET FLAN POUR LA REALISATION D'UNE TELLE CAISSE**
KARTONSCHACHTEL MIT ZENTRIERLASCHEN UND ZUSCHNITT FÜR IHRE HERSTELLUNG
CASE MADE OF SHEET MATERIAL WITH CENTRING TABS AND BLANK FOR PRODUCING SAME

(30) Priorité: 27.12.1996 FR 9616138
(43) Date de publication de la demande: 29.09.1999
(73) Titulaire: OTOR, 75017 Paris (FR)
(72) Inventeur: BACQUES, Jean-Yves, F-75005 Paris (FR); MATHIEU, Gérard, F-95000 Cergy (FR)
(74) Mandataire: Benech, Frédéric
(86) Numéro de dépôt international: FR9702410
(87) Numéro de publication internationale: WO9829316

(56) Documents cités:
- EP-A- 0 567 412
- FR-A- 2 128 080
- FR-A- 2 311 717
- FR-A- 2 542 713
- FR-A- 2 691 432
- US-A- 4 261 503
- US-A- 4 830 282

## Description

La présente invention concerne une caisse de matière en feuille de carton ondulé ou équivalent, du type présentant une section polygonale, comportant des faces latérales, une face supérieure formant couvercle et une face inférieure formant le fond de la caisse.

Elle concerne également un flan pour la réalisation d'une telle caisse.

Elle trouve une application particulièrement importante, bien que non exclusive, dans le domaine des caisses gerbables sur palettes, dont les caisses inférieures ont tendance à l'écrasement en cas de pile de taille trop importante.
L'invention est également applicable aux caisses polygonales à plus de quatre côtés qui peuvent présenter lorsqu'elles ne sont pas entièrement remplies, des déformations en cas de sollicitation latérale ainsi qu'une moins bonne résistance à la compression.

On connaît déjà des systèmes de centrage de caisse par tenons latéraux venant coopérer avec des orifices placés sur les arêtes des emballages. De tels moyens sont fragiles et ne résistent pas aux manipulations répétées.

On connaît également des systèmes de verrouillage permettant de bloquer un couvercle de boîte ce qui évite ensuite ces déformations intempestives. Il s'agit notamment du verrouillage par bandes adhésives. De tels systèmes présentent cependant des inconvénients. Ils nécessitent en effet un élément constitutif supplémentaire de la caisse, à savoir la bande adhésive et entraîne de ce fait des coûts et des opérations supplémentaires lors de la fabrication.

Le document FR-A-2 311 717 décrit un emballage dont le couvercle formé de rabats comporte des rabats de forme complémentaire à celle d'échancrures pratiquées dans les rabats du fond pour éviter le glissement de deux caisses posées l'une sur l'autre.

L'empilage des caisses obtenu n'est cependant jamais parfaitement vertical.

La présente invention vise à fournir une boîte et un flan répondant mieux que ceux antérieurement connus aux exigences de la pratique notamment en ce qu'elle propose un centrage des caisses l'une sur l'autre rendant possible un empilage parfait des caisses l'une sur l'autre, à l'aplomb l'une de l'autre, ce qui n'a jamais été obtenu par le passé, de façon industrielle et répétitive.

On a ainsi pu observer une amélioration de 15 % en résistance à la compression des caisses situées en pied de palette, à qualité de carton égale, grâce au centrage selon l'invention.

Du fait des possibilités d'empilement parfait que le centrage selon l'invention autorise, les caisses inférieures sont donc mieux sollicitées en compression et résistent mieux.

Avec l'invention, il est également possible de prévoir un système de verrouillage du couvercle permettant un bon équerrage de la caisse lors de sa fermeture, simple et aisée à mettre en oeuvre, sans coûts additionnels et autorisant un blocage définitif, ce qui améliore encore la tenue à la compression.

Dans ce but, l'invention propose notamment une caisse de matière en feuille de carton ondulé ou équivalent, présentant une section polygonale, comportant des faces latérales, une face supérieure formant couvercle et une face inférieure formant le fond de la caisse, ladite face supérieure présentant des parties en excroissance en saillies par rapport à la surface extérieure de la face supérieure, et ledit fond comprenant des parties en creux, de forme complémentaire aux parties en excroissance et agencées pour s'emboîter avec lesdites parties en excroissance d'une caisse disposée en dessous,
caractérisée
en ce que les parties en excroissance sont formées par au moins deux languettes respectivement situées sur deux côtés opposés dudit couvercle, découpés d'un côté soit dans un rabat de la face supérieure, celle-ci étant alors formée par la superposition de rabats, soit dans la face latérale adjacente à ladite face supérieure, et articulées de l'autre côté parallèlement et sensiblement de façon confondue avec la ligne de jonction entre ladite face supérieure et la face latérale adjacente, lesdites languettes étant respectivement rabattues sur la surface extérieure de ladite face supérieure à laquelle elles sont collées, et en ce que les parties en creux sont formées par au moins deux évidements ou par des parties d'échancrures correspondant auxdites languettes, réalisées dans ladite face inférieure, de formes globales complémentaires aux formes des languettes.

Dans des modes de réalisations avantageux, on a de plus recours à l'une et/ou à l'autre des dispositions suivantes :
- la face inférieure et les faces latérales sont formées par une barquette ouverte, le couvercle de la caisse étant constitué par un volet muni d'au moins un rabat latéral, au moins une languette étant découpée dans ledit rabat latéral, lesdites languettes étant retournées pour être collées sur ledit volet formant la face supérieure ;
- la face inférieure et les faces latérales sont formées à partir d'un flan comprenant une suite d'au moins quatre volets principaux propres à former les faces latérales, reliés entre eux par des lignes de jonction, chaque volet principal étant muni d'un rabat inférieur, lesdits rabats inférieurs étant propres à former le fond de la caisse, le couvercle de la caisse étant constitué par un volet central muni d'au moins un rabat latéral, au moins une languette étant découpée dans ledit rabat latéral, lesdites languettes étant retournées pour être collées sur ledit volet central formant la face supérieure ;
- la caisse est formée à partir d'un flan comprenant une suite d'au moins quatre volets principaux propres à former les faces latérales, reliés entre eux par des lignes de jonction, chaque volet principal étant muni d'un rabat supérieur et d'un rabat inférieur respectivement situés de part et d'autre dudit volet principal, lesdits rabats supérieurs étant propres à former le couvercle de la caisse, lesdits rabats inférieurs étant propres à former le fond de la caisse, les languettes étant découpées dans les faces latérales de la caisse et les évidements étant réalisés dans les rabats inférieurs ;
- la caisse est formée à partir d'un flan comprenant une suite d'au moins quatre volets principaux propres à former deux faces latérales, le fond et le couvercle de la caisse, reliés entre eux par des lignes de jonction, chaque volet principal étant muni d'un rabat supérieur et d'un rabat inférieur respectivement situés de part et d'autre dudit volet principal, lesdits rabats supérieurs ou inférieurs étant propres à former les deux autres faces latérales de la caisse et les languettes sont découpées dans les rabats inférieur et supérieur d'un premier volet formant le couvercle, les évidements étants réalisés dans un second volet formant le fond de la caisse ;
- le fond et le couvercle comprennent chacun deux rabats externes opposés et deux rabats internes opposés situés en dessous desdits rabats externes, lesdits rabats étant reliés respectivement aux faces latérales par des lignes de pliage et les deux languettes sont découpées d'un côté dans les rabats internes, et articulées respectivement de l'autre côté parallèlement aux lignes de pliage desdits rabats internes, lesdits rabats externes étant collés sur les portions de rabats internes adjacentes aux languettes et lesdites languettes recouvrant respectivement lesdits rabats externes auxquels elles sont collées ;
- les rabats externes comprennent des encoches aux angles de jonction avec les lignes de pliage et les rabats internes comprennent des parties en saillie d'extrémité en vis-à-vis s'encliquant dans lesdites encoches ;
- les rabats externes comprennent des encoches intermédiaires, situées sur les lignes de pliage et les rabats internes comprennent des parties en saillie d'extrémité en vis-à-vis s'encliquant dans lesdites encoches intermédiaires ;
- la caisse comporte quatre languettes opposées deux à deux, collées sur la surface externe de la face supérieure formant couvercle de la caisse, et quatre évidements en vis-à-vis dans la face inférieure de la caisse ;
- les languettes sont découpées en ménageant autour desdites languettes un évidement périphérique ;
- chaque languette présente une forme rectangulaire ou trapézoïdale isocèle ;
- le couvercle comprend deux fentes centrées, respectivement situées de part et d'autre du couvercle, parallèlement et à une distance déterminée des lignes de jonction entre face latérale et face supérieure munie de languettes collées, les extrémités desdites fentes étant reliées par des lignes de rupture aux coins d'extrémité de jonction avec lesdites lignes de jonction, propres à permettre l'ouverture de la caisse par arrachage dudit couvercle en tirant vers l'extérieur de la caisse à partir des deux fentes ;
- la caisse est à huit côtés, à savoir quatre côtés principaux séparés par des côtés intermédiaires formant coins coupés, et elle est formée autour d'un mandrin.

L'invention propose également un flan permettant d'obtenir une caisse telle que décrite ci-avant.

Elle propose également et notamment un flan ou ensemble de flans de matière en feuille de carton ondulé ou équivalent destiné à former une caisse à section polygonale,
comportant des faces latérales, une face supérieure formant couvercle et une face inférieure formant le fond de la caisse, ledit flan ou ensemble de flans comportant
un premier flan ou une première portion de flan destiné à former le couvercle de la caisse, ledit premier flan ou ladite première portion de flan comprenant un volet muni d'au moins un rabat latéral, ou comprenant deux rabats dits supérieurs, ledit volet ou les deux rabats supérieurs étant destinés à former ladite face supérieure, et
un second flan ou une seconde portion de flan propre à constituer le fond de la caisse, comprenant un volet inférieur ou comprenant au moins deux rabats inférieurs, ledit volet inférieur ou lesdits deux rabats inférieurs étant propres à former la face inférieure de la caisse, caractérisé
en ce que ledit rabat latéral ou lesdits rabats supérieurs comportent chacun au moins une languette découpée d'un côté dans ledit rabat, et reliée de l'autre côté à la face supérieure ou au volet adjacent par une ligne de pliage un peu décalée par rapport à la ligne de pliage dudit rabat avec ledit volet adjacent,
lesdites languettes étant agencées pour recouvrir respectivement la face supérieure pour y être collées,
et en ce que ledit volet inférieur ou lesdits rabats inférieurs comportent des évidements ou des portions d'échancrures dont la forme globale est complémentaire à celle d'une languette une fois la caisse formée.

Dans un mode de réalisation avantageux, le flan ou ensemble de flans comporte
un premier flan ou une première portion de flan destiné à former le couvercle de la caisse comprenant un volet muni de rabats latéraux, au moins une languette étant découpée dans au moins un desdits rabats latéraux et agencée pour être retournée et collés sur ledit volet formant la face supérieure,
et un second flan ou une seconde portion de flan destiné à former le fond de la caisse, comprenant un volet central rectangulaire muni sur chacun de ses côtés d'un premier rabat complété pour certains de second rabats latéraux et propres à former les parois latérales de la caisse, ledit volet central comprenant au moins deux évidements situés en vis-à-vis le long des lignes de jonction avec les premiers rabats, lesdits évidements étant de forme complémentaire à celle des languettes et agencés pour être à l'aplomb desdites languettes lorsque la caisse est formée.

Dans un mode de réalisation avantageux, le flan comporte une suite d'au moins quatre volets principaux reliés entre eux par des lignes de jonction, chaque volet principal étant muni de part et d'autre d'un rabat supérieur et d'un rabat inférieur respectivement situés de part et d'autre dudit volet principal, un premier volet principal étant propre à former le couvercle de la caisse, et un second volet principal, non adjacent au premier volet principal, étant propre à former le fond de la caisse, et en ce que les languettes sont découpées dans les rabats inférieur et supérieur dudit premier volet principal, les évidements étant réalisés dans le second volet principal.

Avantageusement, le flan comporte des volets latéraux reliés entre eux par l'intermédiaire de premières lignes de pliage parallèles, un premier ensemble de rabats reliés à un côté desdits volets latéraux par des deuxièmes lignes de pliage orthogonales auxdites premières lignes de pliage, propre à former le fond de la caisse, et un second ensemble de rabats reliés à l'autre côté desdits volets latéraux par des troisièmes lignes de pliage orthogonales auxdites premières lignes de pliage, propres à former le couvercle de la caisse, lesdits premier et second ensembles étant constitués de deux rabats latéraux dits externes intercalés avec deux rabats latéraux dits internes, caractérisé en ce que lesdits rabats internes du couvercle comportent chacun une languette découpée d'un côté dans ledit rabat, et reliée de l'autre côté au volet adjacent par une ligne de pliage sensiblement confondue avec la troisième ligne de pliage dudit rabat,
lesdits rabats externes étant agencés pour être collés sur les portions de rabats internes adjacentes aux languettes et lesdites languettes pour recouvrir respectivement lesdits rabats externes auxquels elles sont propres à être collées,
et en ce que les côtés latéraux des rabats externes du fond comportent des échancrures de forme complémentaire à celle d'une demi-languette.

Avantageusement, les bords périphériques des rabats externes opposés aux troisièmes lignes de pliage comprennent respectivement deux demi-fentes situées de part et d'autre desdits rabats externes, à une distance déterminée des bords latéraux desdits rabats correspondants.

Egalement avantageusement dans un autre mode de réalisation, le flan ou l'ensemble de flans comporte deux fentes réalisées dans le volet destiné à former le couvercle de la caisse.

Dans un autre mode de réalisation avantageux, chaque extrémité de fente ou de demi-fente est prolongée par une ligne sécable ou de rupture dans ledit couvercle sur une distance déterminée, ladite ligne sécable étant dirigée en biais vers le coin d'angle de la ligne de jonction avec la face latérale adjacente et contiguë à une languette et étant agencée pour être située vers le centre du couvercle et au delà du bord correspondant de ladite languette et des points de collage du couvercle, lorsque ladite caisse est formée.

Avantageusement, chaque languette présente une forme rectangulaire ou trapézoïdale isocèle.

Selon l'invention plus particulièrement décrite ici, les languettes sont par ailleurs découpées en ménageant autour desdites languettes un évidement périphérique.

L'invention sera mieux comprise à la lecture de la description qui suit de modes de réalisation donnés à titre d'exemple non limitatif.

Elle se réfère aux dessins qui l'accompagnent, dans lesquels :
- la figure 1 est une vue en perspective d'une caisse selon un premier mode de réalisation de l'invention.
- la figure 1A est une vue schématique et partielle en coupe montrant le principe du centrage entre deux caisses de la figure 1.
- la figure 2 est une vue en plan du flan de la figure 1.
- la figure 3 est une vue en perspective de la partie inférieure d'une caisse en forme de barquette, selon un second mode de réalisation de l'invention.
- les figures 4A et 4B montrent les flans permettant respectivement d'obtenir ladite partie inférieure de la figure 3 et le couvercle de la caisse correspondante.
- la figure 5 est une vue en plan d'un autre mode de réalisation d'un flan selon l'invention à quatre volets.
- la figure 6 est une vue en perspective de la caisse, couvercle ouvert, selon le flan de la figure 5.
- les figures 7, 8 et 9 sont des vues de dessus de la caisse de la figure 5 montrant la formation successive du couvercle.
- la figure 10 est une vue en perspective de la caisse des figures 6 à 9 une fois formée.
- la figure 11 est une vue en perspective d'un quatrième mode de réalisation d'une caisse selon l'invention, couvercle ouvert.
- la figure 12 est une vue en perspective de la caisse de la figure 11 couvercle fermé.
- la figure 13 est une vue en plan d'un autre mode de réalisation selon l'invention d'un flan à huit côtés.
- la figure 14 montre en perspective un autre mode de réalisation de caisses selon l'invention, avec quatre languettes de centrage, faisant apparaître les possibilités d'emboîtement entre couvercle et fond.
- la figure 15 est le flan en plan de la caisse de la figure 14.

La figure 1 montre une caisse 1 en carton ondulé, par exemple double face ou double double, d'épaisseur de 3 mm ou de 5 mm, de forme parallélépipédique, comportant quatre faces latérales rectangulaires 2, 3, 4 et 5, à savoir deux grandes faces 2 et 4 en vis-à-vis et deux petites faces d'extrémité 3 et 5 en vis-à-vis.

La caisse 1 comprend également une face supérieure 6 formant le couvercle de la caisse et une face inférieure 7 formant le fond de la caisse.

Selon ce mode de réalisation de l'invention, le couvercle comprend deux languettes rectangulaires 8 et 9, de largeur supérieure à 3 cm, par exemple de 4 cm, et de longueur supérieure à 2 cm, par exemple de 4 cm de longueur, d'épaisseur égale à celle du carton, et respectivement découpées dans les faces latérales 3 et 5 adjacentes à la face supérieure 6, sur trois côtés desdites languettes, qui sont rabattues et collées sur la face extérieure 10 de la face supérieure, par exemple avec de la colle dit "Hot Melt" en langage anglo-saxon.

Pour ce faire la languette est articulée sur son quatrième côté parallèlement et de façon sensiblement confondue avec la ligne de jonction 11, entre face supérieure et face latérale, autour d'une double ligne de pliage 12 dont une ligne au moins est décalée vers la languette par rapport à la ligne de jonction 11.

Le décalage de la double ligne permet un décrochage de l'extrémité de la languette du côté de sa ligne de jonction 12, entraînant une saillie plus importante à ce niveau qui favorise l'encastrement avec les évidements de la caisse du dessus (cf. figure 1A).

Les languettes 8 et 9 sont par exemple centrées par rapport à la face latérale correspondante. Elles peuvent également être disposées symétriquement par rapport au centre C de la face supérieure 6.

Le fond constitué par la face inférieure 7 comprend quant-à lui, à l'aplomb des languettes 8 et 9, des évidements rectangulaires 13 et 14 de même dimension que les languettes avec une tolérance d'ajustement inférieure au millimètre, ce qui autorise un encastrement parfait entre languette d'une caisse inférieure et évidement d'une caisse supérieure.

On a représenté sur la figure 2 le flan 15 ayant permis de réaliser la caisse 1 de la figure 1.

Le flan 15 comprend une suite de quatre volets principaux 7, 4, 6 et 2 terminée par une languette 16 de collage s'étendant sur toute la longueur des volets.

Les volets sont reliés entre eux par des lignes de pliage ou de jonction 17.

La suite de volets est bordée d'un côté par un premier ensemble 18, de rabats supérieurs, et de l'autre côté par un second ensemble 19, de rabats inférieurs.

Plus précisément chaque volet principal comporte un rabat supérieur et un rabat inférieur.

Les volets 2 et 4, propres à former des faces latérales de la caisse comprennent chacun un volet supérieur 18' et un volet inférieur 19', rectangulaire, identiques entre eux.

Les volets 18' et 19' sont agencés pour former la partie interne des parois latérales 3 et 5 de la caisse 1, par exemple en étant jointifs au niveau de leurs extrémités lorsque la caisse est réalisée.

Le volet 6 destiné à former le couvercle de la caisse est relié quant-à lui par les lignes de pliage 11, à deux rabats rectangulaires 18" et 19" qui comprennent les languettes rectangulaires 8 et 9.

Chaque languette est découpée sur trois côtés 20 dans le rabat correspondant et est reliée au volet 6 sur le quatrième côté 21 par la double ligne de pliage 12.

Un évidement 22 ou 23, de largeur suffisante pour permettre un bon dégagement de la languette par rapport au rabat, par exemple de largeur comprise entre 1 mm et 5 mm, par exemple de 3 mm, est respectivement prévu autour des languettes 8 et 9.

Cet évidement permet le maintien des languettes 8 et 9 à l'horizontal, dans le prolongement du volet 6 lors du pliage des rabats 18" et 19" autour d'un mandrin, lors de la formation de la caisse.

Il suffit ensuite de pousser par au dessous et de rabattre la languette vers le volet 6 autour de la double ligne de pliage 12 pour venir coller ladite languette en position en saillie pour constituer les moyens de centrage selon l'invention.

Enfin le volet 7 est relié quant-à lui via des lignes de pliage 24 perpendiculaires aux lignes 17, à deux rabats rectangulaires 18‴ et 19‴ de dimensions égales à celles des rabats 18" et 19", mais dépourvus de languette, la dimension transversale des rabats 18",18"', 19" et 19"' étant telle que lesdits rabats sont jointifs deux à deux selon la ligne 25 lorsque la caisse 1 est formée (cf. figure 1).

Le volet 7 comprend les deux évidements rectangulaires 13 et 14, par exemple pratiqués dans une partie seulement de l'épaisseur du carton si c'est un double double, dont l'extrémité 26 située du côté du rabat chevauche la ligne de pliage 24, ce qui permet, une fois la caisse formée, de ménager une sur-épaisseur d'évidement 27 plus importante à l'aplomb de la ligne 12, permettant un meilleur encastrement avec la saillie plus importante 28 due au décalage de la double ligne 12.

La figure 1A montre ainsi schématiquement en coupe l'encastrement de la saillie 28' de la caisse 1' dans l'évidement 27 de la caisse 1.

De tels ajustements sont possibles avec la précision recherchée, notamment parce que les caisses sont formées autour de mandrins comme décrit dans le document FR-A-2 629 012.

Les figures 3, 4A et 4B montrent une barquette ouverte 30, parallélépipédique, formée par un flan 31 de type connu en lui-même (cf. figure 4A), comprenant un volet central 32, muni sur chaque côté de rabats, à savoir deux premiers rabats rectangulaires identiques 33 en vis-à-vis reliés au volet central 32 par des lignes de pliage 34 et deux seconds rabats rectangulaires 35 reliés au volet 32 par des lignes de pliage 36 perpendiculaires aux lignes de pliage 34, et comprenant eux-mêmes deux troisièmes rabats identiques 37, respectivement reliés à chaque côté latéral, destinés à former par collage avec les rabats rectangulaires 33 deux des parois latérales en vis-à-vis de la barquette, les deux autres parois étant formées par les rabats 35.

Dans le mode de réalisation décrit ici, il est prévu quatre moyens de centrage.

Pour ce faire le volet central 32 comporte quatre parties évidées 38, par exemple identiques, centrées par rapport aux parois latérales de la caisse, rectangulaires et dont un côté 39 est sensiblement confondu avec une partie centrale des lignes de pliage 34 et 36.

La figure 4B montre le flan 40 pour constituer le couvercle de la caisse obtenue avec la barquette 30 de la figure 3.

Le flan 40 comporte un volet central 41 rectangulaire relié par des lignes de pliage perpendiculaires deux à deux 42, à des rabats rectangulaires 43.

Chaque rabat 43 comporte une languette 44 selon l'invention, par exemple rectangulaire, découpée sur trois côtés dans le rabat en ménageant un évidement périphérique 45, et reliée du côté du volet central 41 audit volet central par une double ligne de pliage 46, ou par une simple ligne de pliage décalée à l'intérieur de la languette.

Les languettes 44 ont une forme complémentaire à celle des évidements 38 et sont donc agencées pour être retournées et collées, par exemple avec de la colle "Hot Melt" en langage anglo-saxon, sur la face extérieure du volet 41.

Les parties restantes des rabats 43 sont quant-à elles collées sur les faces externes des rabats 33 et 35 de la barquette 30.

La figure 5 montre un flan 50 comprenant une suite de quatre volets latéraux, à savoir deux grands volets rectangulaires 51 et 52 intercalés avec deux petits volets rectangulaires 53 et 54.

La suite de volets est terminée d'un côté, par une languette 55 propre à être fixée sur la périphérie du volet d'extrémité 51. Les volets sont reliés entre eux par des premières lignes de pliage 56 parallèles.

Le flan comprend un premier ensemble 57 de rabats situés d'un côté des volets et destiné à former le fond de la caisse, et un second ensemble 58 de rabats situés de l'autre côté des volets et destiné à former le couvercle de la caisse.

Plus précisément le premier ensemble 57 comprend quatre rabats sensiblement rectangulaires reliés aux côtés latéraux des quatre volets par des lignes de pliage 59 alignées, perpendiculaires aux premières lignes de pliage, à savoir deux grands rabats 60 identiques, dits externes reliés aux grands volets 51 et 52 et deux petits rabats 61 identiques dits internes, reliés aux petits volets 53 et 54.

Dans le mode de réalisation plus particulièrement décrit ici, les deux grands rabats 60 présentent une largeur, dans le sens transversal, égale ou sensiblement égale à la moitié de la largeur de la caisse fermée.

Chaque grand rabat externe 60 comporte deux côtés latéraux terminés du côté de l'angle avec le bord périphérique parallèle avec la ligne de pliage 59, par une échancrure 62 de forme rectangulaire complémentaire à celle d'une demi-languette qui va être décrite ci-après.

Les petits rabats 61 internes sont quant-à eux identiques et rectangulaires.

Le second ensemble 58 de rabats est relié aux quatre volets principaux par des troisièmes lignes de pliage 63 perpendiculaires aux premières lignes de pliage 56.

Il comporte deux grands rabats identiques 64 externes sensiblement rectangulaires. Chaque rabat externe 64 comporte deux côtés latéraux munis chacun d'une encoche 65 par exemple en forme de portion de cercle, à l'angle de jonction avec les lignes de pliage 63, de sorte que ladite ligne de pliage se termine par une portion libre de tout rabat sur une distance d, portion qui peut avantageusement se trouver un peu en dessous de ladite ligne, pour permettre un meilleur encastrement.

Les bords des rabats 64 opposés aux troisièmes lignes de pliage comprennent par ailleurs deux demi-fentes 66 situées de part et d'autre des rabats, à une distance déterminée des bords latéraux desdits rabats.

Chaque extrémité des demi-fentes est prolongée par une ligne sécable 67 sur une distance déterminée, dirigée en biais vers le coin d'angle du rabat avec la troisième ligne de pliage, pour aboutir à l'extrémité de la découpe 65, de jonction avec cette ligne de pliage.

La largeur des rabats 64, entre les troisièmes lignes de pliage 63 et les bords périphériques est égale à la moitié de la largeur du couvercle de la caisse de sorte que, lorsqu'elle est formée, lesdits bords sont jointifs, les demi-fentes 66 venant en vis-à-vis pour former deux fentes identiques, parallèles, à cheval sur la jonction entre rabats.

Les petits rabats 68 sont quant-à eux rectangulaires, par exemple de même largeur que les grands rabats 64.

Ils comportent chacun une languette 69 rectangulaire découpée d'un côté dans le rabat en ménageant sur la plus grande partie de sa périphérie, c'est-à-dire tout autour sauf sur une petite portion de part et d'autre au niveau de la ligne de pliage, un évidement périphérique 70, et reliée de l'autre côté au volet 53 ou 54 par une ligne de pliage 71 légèrement décalée vers l'intérieur du rabat, d'une épaisseur de carton par exemple, par rapport à la troisième ligne de pliage 63, qui se répartit de part et d'autre de ladite languette, centrée par rapport au rabat.

Les petits rabats 68 comprennent sur chaque face latérale, au niveau de la jonction avec la ligne de pliage 63, une partie en saillie rectangulaire 72 agencée pour coopérer avec la partie évidée 65, de façon à venir reposer sur le bord supérieur de la paroi 51 ou 52 qui constitue ainsi un support pour la partie de rabat désolidarisable de la languette 69.

Enfin, il est prévu des lignes sécables 72', en biais, coupant les angles supérieurs des petits rabats, pour permettre un meilleur arrachage du couvercle.

Les figures 6 à 10 montre la formation d'une caisse 73, constituée avec un flan du type correspondant à la figure 5.

Dans la suite, on utilisera les mêmes numéros de référence que pour le flan de la figure 5, pour désigner les mêmes éléments.

Le fond 74 est formé de façon connue en elle-même, avec les évidements 75 selon l'invention, obtenus à partir des échancrures 62.

Le fond de la caisse étant formée et la caisse érigée autour d'un mandrin, on commence par rabattre les petits rabats internes 68, les languettes 69 se maintenant alors naturellement verticalement à l'aplomb des côtés latéraux 53 et 54 (cf. figures 6 et 7) en libérant les évidements correspondants 70'.

Les parties latérales 76 des rabats 68 ont été préalablement encollées, avec de la colle "Hot Melt" par exemple, par points ou lignes de colle 77, sur une portion suffisante pour permettre une bonne fixation des rabats entre eux, mais à l'intérieur du rabat interne par rapport aux lignes sécables 67 des rabats externes 64.

Les rabats internes ne s'enfoncent par ailleurs pas, les parties en saillie 72 venant en appui sur le bord supérieur des parois 54, empêchant de ce fait le plongement grâce à la contrepression ainsi exercée.

Les rabats externes 64 sont ensuite rabattus (cf. figure 8) formant les fentes 78, et appliqués sur les rabats internes 68. Les lignes sécables 67 sont entièrement à l'extérieur des points et/ou lignes de collage 77, ce qui va autoriser un arrachage aisé du couvercle lorsque l'utilisateur tirera à partir des fentes 78.

Des lignes de collage 79 ont par ailleurs été préalablement prévues sur la face externe supérieure des rabats externes 64 au droit des languettes 69.

Enfin (cf. figure 9), les languettes 69 sont rabattues et collées sur la face supérieure des rabats externes 64 pour réaliser les moyens de centrage par languette selon l'invention.

On a représenté sur la figure 10 une vue en perspective de la caisse 73 ainsi obtenue, avec ses coins 80 antiplongée, formés par les saillies 72 dans les encoches 65, et ses languettes 69 de centrage en excroissance, notamment avec un décalage en 81 pour mieux autoriser l'encastrement, comme précisé en référence aux figures 1 et 1A.

Pour ouvrir la caisse, extrêmement solide et rigide, il suffit de tirer selon les flèches 82, comme décrit ci-avant.

Les figures 11 et 12 montrent une variante de la caisse décrite en référence aux figures 5 à 10.

Plus précisément, les figures 11 et 12 montrent une caisse 83 munie de languettes 84 découpées dans des rabats internes 85.

Chaque rabat interne 85 comporte sur ses bords latéraux 86, deux parties en saillie, rectangulaires, de 2 à 5 mm de largeur, à savoir une première partie en saillie 87 au coin de jonction avec la ligne de pliage 88, comme décrit en référence à la figure 5, et une seconde partie en saillie 89, d'extrémité, située au coin d'extrémité du rabat opposé aux lignes de pliage 88.

Chaque partie en saillie 87 et 89 est agencée pour reposer et s'encliquer dans un évidement 90 et 91 correspondant ménagé au niveau de la ligne de pliage 92 du rabat externe 93 avec le côté latéral de la caisse 94.

Lorsque les rabats ont été successivement rabattus les uns sur les autres et collés comme décrit ci-avant, on obtient ainsi une caisse selon la figure 12 avec huit saillies antiplongée 95.

Ici encore la prise en sandwich des rabats externes entre rabats internes et languettes autorise un excellent équerrage et blocage de la caisse, qui se comporte comme un bloc rigide extrêmement solide.

La figure 13 montre un autre mode de réalisation de flan 96 selon l'invention pour caisse à huit côtés avec coins coupés.

Le flan 96 comprend quatre volets principaux 97 et quatre volets intermédiaires 98 propres à former les coins coupés de la caisse, lesdits volets intermédiaires étant dénués de rabats, la suite étant terminée par une languette de fixation propre à être fixée sur le volet intermédiaire 98 accolé au volet principal d'extrémité 97.

Les volets sont reliés entre eux par des premières lignes de pliage 99 parallèles.

Ici encore, le flan comprend un premier ensemble de rabats destinés à former le fond et un second ensemble de rabats dont ceux avec languette 100 comme décrit en référence au flan de la figure 5.

Chaque rabat du second ensemble présente deux côtés latéraux ayant une première partie en biais à 45° vers l'extérieur du rabat à partir de deuxièmes lignes de pliage 101 qui sont alignées, ladite partie en biais étant agencée pour venir coiffer le volet intermédiaire adjacent lorsque la caisse est formée.

Les grands rabats externes du premier ensemble comprennent également cette partie en biais et des échancrures d'extrémité 102 pour former les évidements du fond selon l'invention comme décrit en référence à la figure 5.

La figure 14 montre deux caisses 103, 103' selon un autre mode de réalisation de l'invention, comprenant quatre languettes 104 et quatre évidements 105' correspondants.

Ici, deux languettes 104 sont prévues à chaque extrémité des grands rabats 106 qui sont ici internes, les petits rabats 107 étant pris en sandwich entre la partie restante, ajourée du grand rabat et les deux languettes en vis-à-vis des deux grands rabats, dont les bords 108 sont par ailleurs adjacents pour assurer une fermeture du couvercle.

On a représenté sur la figure 15 le flan 109 permettant d'obtenir la caisse 103 de la figure 14.

Les languettes sont conçues de façon identique à ce qui a été décrit précédemment. Elles sont découpées dans les rabats 106 dits internes avec évidement périphérique 110, les rabats 107 externes étant simplement rectangulaires.

Les évidements sont quant-à eux pratiqués dans les rabats 111 rectangulaires de dimension identiques à celle des rabats 106, destinés à former le fond.

Les évidements ont des dimensions complémentaires aux languettes comme décrit précédemment.

Un des éléments importants dans plusieurs modes de réalisation de l'invention réside dans le décalage au niveau de la ligne de pliage des languettes, qui peut s'obtenir soit par un double pli, soit par un décalage de la ligne de pliage tout simplement, ce décalage étant toujours supérieur ou égal à l'épaisseur du carton, vers et à l'intérieur de la languette.

Le décalage au niveau de la jonction des languettes et au niveau de l'évidement à l'aplomb, favorise considérablement l'encastrement et consolide donc encore la pile de caisses lors du gerbage.

De tels ajustements sont de plus possibles car les caisses peuvent être réalisées avec une précision suffisante, notamment parce qu'elles sont formées autour d'un mandrin.

Comme il va de soi et comme il résulte d'ailleurs de ce qui précède, la présente invention n'est pas limitée aux modes de réalisation plus particulièrement décrits ici. Elle en embrasse au contraire toutes les variantes et notamment celles où elle comporte de plus une feuille de carton rapportée, de renforcement du fond pour éviter les trous ou orifices et celles où les bords de jonction entre rabats du fond sont en biais et non perpendiculaires par rapport au faces latérales en vis-à-vis et de façon centrée.

## Revendications

1. Caisse (1 ; 73 ; 83 ; 103,103') de matière en feuille de carton ondulé ou équivalent, présentant une section polygonale, comportant des faces latérales (2, 3, 4, 5 ; 33, 35 ; 51, 52, 53, 54 ; 97, 98), une face supérieure (6) formant couvercle et une face inférieure (7) formant le fond de la caisse, ladite face supérieure présentant des parties en excroissance en saillies par rapport à la surface extérieure de la face supérieure, et ledit fond comprenant des parties en creux, de forme complémentaire aux parties en excroissance et agencées pour s'emboîter avec lesdites parties en excroissance d'une caisse disposée en dessous,
caractérisée
en ce que les parties en excroissance sont formées par au moins deux languettes (8, 9 ; 44 ; 69 ; 84 ; 104) respectivement situées sur deux côtés opposés dudit couvercle, découpés d'un côté soit dans un rabat de la face supérieure, celle-ci étant alors formée par la superposition de rabats, soit dans la face latérale adjacente à ladite face supérieure, et articulées de l'autre côté parallèlement et sensiblement de façon confondue avec la ligne de jonction (11 ; 42 ; 63 ; 88) entre ladite face supérieure et la face latérale adjacente, lesdites languettes étant respectivement rabattues sur la surface extérieure de ladite face supérieure à laquelle elles sont collées,
et en ce que les parties en creux sont formées par au moins deux évidements ou par des parties d'échancrures (13, 14 ; 38 ; 62 ; 102 ; 105) correspondant auxdites languettes, réalisées dans ladite face inférieure, de formes globales complémentaires aux formes des languettes.

2. Caisse selon la revendication 1, caractérisée en ce que la face inférieure (7) et les faces latérales sont formées au moins en partie par une barquette (30) ouverte, le couvercle de la caisse étant constitué par un volet (41) muni d'au moins un rabat latéral (43), au moins une languette (44) étant découpée dans lesdit rabat latéral, lesdites languettes étant retournées pour être collées sur ledit volet (41) formant la face supérieure.

3. Caisse selon la revendication 1, caractérisée en ce que la face inférieure et les faces latérales sont formées à partir d'un flan comprenant une suite d'au moins quatre volets principaux propres à former les faces latérales, reliés entre eux par des lignes de jonction, chaque volet principal étant muni d'un rabat inférieur, lesdits rabats inférieurs étant propres à former le fond de la caisse, le couvercle de la caisse étant constitué par un volet central muni d'au moins un rabat latéral, au moins une languette étant découpée dans ledit rabat latéral, lesdites languettes étant retournées pour être collées sur ledit volet central formant la face supérieure.

4. Caisse selon la revendication 1, caractérisée en ce que elle est formée à partir d'un flan comprenant une suite d'au moins quatre volets principaux propres à former les faces latérales, reliés entre eux par des lignes de jonction, chaque volet principal étant muni d'un rabat supérieur et d'un rabat inférieur respectivement situés de part et d'autre dudit volet principal, lesdits rabats supérieurs étant propres à former le couvercle de la caisse, lesdits rabats inférieurs étant propres à former le fond de la caisse, les languettes sont découpées dans les faces latérales de la caisse et les évidements sont réalisés dans les rabats inférieurs.

5. Caisse selon la revendication 1, caractérisée en ce que elle est formée à partir d'un flan (15) comprenant une suite d'au moins quatre volets principaux (2, 3, 4, 5) reliés entre eux par des lignes de jonction (17), chaque volet principal étant muni d'un rabat supérieur (18', 18", 18"') et d'un rabat inférieur (19', 19", 19"') respectivement situés de part et d'autre dudit volet principal, lesdits rabats supérieurs et inférieurs étant propres à former deux parois latérales de la caisse, et en ce que les languettes (8, 9) sont découpées dans les rabats inférieur (19") et supérieur (18") d'un premier volet (6) formant le couvercle, les évidements étant réalisés dans un second volet (7), non adjacent audit premier volet, formant le fond de la caisse.

6. Caisse selon la revendication 1, caractérisée en ce que le fond et le couvercle comprennent chacun deux rabats externes opposés (60, 64) et deux rabats internes (61, 68) opposés situés en dessous desdits rabats externes, lesdits rabats étant reliés respectivement aux faces latérales par des lignes de pliage (59, 63),
en ce que les deux languettes (69 ; 100) sont découpées d'un côté dans les rabats internes, et articulées respectivement de l'autre côté parallèlement aux lignes de pliage desdits rabats internes, lesdits rabats externes étant collés sur les portions de rabats internes adjacentes aux languettes et lesdites languettes recouvrant respectivement lesdits rabats externes auxquels elles sont collées.

7. Caisse selon la revendication 6, caractérisée en ce que les rabats externes comprennent des encoches (65) aux angles de jonction avec les lignes de pliage et en ce que les rabats internes comprennent des parties en saillie (72) s'encliquant dans lesdites encoches.

8. Caisse selon l'une quelconque des revendications 6 et 7, caractérisée en ce que les rabats externes comprennent des encoches intermédiaires (91), situées sur les lignes de pliage (92) et en ce que les rabats internes comprennent des parties en saillie (89) d'extrémité en vis-à-vis s'encliquant dans lesdites encoches intermédiaires.

9. Caisse selon l'une quelconque des revendications précédentes, caractérisée en ce que elle comporte quatre languettes (104) opposées deux à deux, collées sur la surface externe de la face supérieure formant couvercle de la caisse, et quatre évidements (105) en vis-à-vis dans la face inférieure de la caisse.

10. Caisse selon l'une quelconque des revendications précédentes, caractérisée en ce que les languettes sont découpées en ménageant autour desdites languettes un évidement périphérique (22, 45, 70, 110).

11. Caisse selon l'une quelconque des revendications précédentes, caractérisée en ce que chaque languette présente une forme rectangulaire ou trapézoïdale isocèle.

12. Caisse selon l'une quelconque des revendications précédentes, caractérisée en ce que le couvercle comprend deux fentes (66, 78) respectivement de part et d'autre du couvercle, parallèlement et à une distance déterminée des lignes de jonction (63, 81) entre face latérale et face supérieure munie de languettes collées (69), les extrémités desdites fentes étant reliées par des lignes de rupture (67) aux coins d'extrémité de jonction avec lesdites lignes de jonction, propres à permettre l'ouverture de la caisse par arrachage dudit couvercle en tirant vers l'extérieur de la caisse à partir des deux fentes.

13. Caisse selon l'une quelconque des revendications précédentes, caractérisée en ce que elle est à huit côtés, à savoir quatre côtés principaux (97) séparés par des côtés intermédiaires (98) formant coins coupés, et en ce qu'elle est formée autour d'un mandrin.

14. Flan (15 ; 50 ; 96) ou ensemble de flans (31, 40) de matière en feuille de carton ondulé ou équivalent destiné à former une caisse à section polygonale comportant des faces latérales (2, 3, 4, 5 ; 33, 35 ; 51, 52, 53, 54 ; 97, 98), une face supérieure (6) formant couvercle et une face inférieure (7) formant le fond de la caisse, ledit flan ou ensemble de flans comportant
un premier flan ou une première portion de flan destiné à former le couvercle de la caisse, ledit premier flan ou ladite première portion de flan comprenant un volet (6 ; 41) muni d'au moins un rabat latéral (18", 19" ; 43), ou comprenant deux rabats dits supérieurs (68, 106), ledit volet ou les deux rabats supérieurs étant destinés à former ladite face supérieure, et
un second flan. (31) ou une seconde portion de flan propre à constituer le fond de la caisse, comprenant un volet inférieur (7, 32) ou comprenant au moins deux rabats inférieurs (60 ; 111), ledit volet inférieur ou lesdits deux rabats inférieurs étant propres à former la face inférieure de la caisse,
caractérisé
en ce que ledit rabat latéral (18'', 19'' ; 43) ou lesdits rabats supérieurs (68, 106) comportent chacun au moins une languette (8, 9 ; 44, 69 ; 84 ; 104) découpée d'un côté dans ledit rabat, et reliée de l'autre côté à la face supérieure ou au volet adjacent par une ligne de pliage (12 ; 46) un peu décalée par rapport à la ligne de pliage (11 ; 42) dudit rabat avec ledit volet adjacent,
lesdites languettes étant agencées pour recouvrir respectivement la face supérieure (6) pour y être collées,
et en ce que ledit volet inférieur (7, 32) ou lesdits rabats inférieurs (60, 111) comportent des évidements (13, 14 ; 38 ; 105) ou des portions d'échancrures (62, 102) dont la forme globale est complémentaire à celle d'une languette une fois la caisse formée.

15. Flan ou ensemble de flans selon la revendication 14, caractérisé en ce que il comporte un premier flan ou une première portion de flan destiné à former le couvercle de la caisse comprenant un volet (6, 41) muni de rabats latéraux, au moins une languette (8, 9, 44) étant découpée dans au moins un desdits rabats latéraux et agencée pour être retournée et collée sur ledit volet formant la face supérieure,
et un second flan (31) ou une seconde portion de flan destiné à former le fond de la caisse, comprenant un volet (7, 32) central rectangulaire muni sur chacun de ses cotés d'un premier rabat complété pour certains de second rabats latéraux et propres à former les parois latérales de la caisse, ledit volet central comprenant au moins deux évidements (13, 14 ; 38) situés en vis-à-vis le long des lignes de jonction (24, 34) avec les premiers rabats, lesdits évidements étant de forme complémentaire à celle des languettes et agencés pour être à l'aplomb desdites languettes lorsque la caisse est formée.

16. Flan selon la revendication 14, caractérisé en ce que il comporte une suite d'au moins quatre volets principaux (2, 4, 6, 7) reliés entre eux par des lignes de jonction (17), chaque volet principal étant respectivement muni de part et d'autre d'un rabat supérieur et d'un rabat inférieur, un premier volet principal (6) étant propre à former le couvercle de la caisse, et un second volet principal (7), non adjacent au premier volet principal, étant propre à former le fond de la caisse, et en ce que les languettes (8, 9) sont découpées dans les rabats inférieur (19") et supérieur (18") dudit premier volet principal, les évidements (13, 14) étant réalisés dans le second volet principal (7).

17. Flan selon la revendication 14, caractérisé en ce que il comporte une suite de volets latéraux (51, 52, 53, 54 ; 97, 98) reliés entre eux par l'intermédiaire de premières lignes de pliage parallèles (56, 99), un premier ensemble de rabats reliés à un côté desdits volets latéraux par des deuxièmes lignes de pliage (59) orthogonales auxdites premières lignes de pliage, propre à former le fond de la caisse, et un second ensemble de rabats reliés à l'autre côté desdits volets latéraux par des troisièmes lignes de pliage (63) orthogonales auxdites premières lignes de pliage, propre à former le couvercle de la caisse, lesdits premier et second ensembles étant constitués de deux rabats latéraux dits (60, 64) intercalés avec deux rabats latéraux dits internes (61, 68), caractérisé en ce que
lesdits rabats internes du couvercle comportent chacun une languette (69, 100) découpée d'un côté dans ledit rabat interne, et reliée de l'autre côté au volet adjacent par une ligne de pliage sensiblement confondue avec la troisième ligne de pliage dudit rabat,
lesdits rabats externes étant agencés pour être collés sur les portions de rabats internes adjacentes aux languettes et lesdites languettes pour recouvrir respectivement lesdits rabats externes auxquels elles sont collées,
et en ce que les côtés latéraux des rabats externes du fond comportent des échancrures (62, 102) de forme complémentaire à celle d'une demi-languette.

18. Flan selon la revendication 17, caractérisé en ce que les bords périphériques des rabats externes opposés aux troisièmes lignes de pliage comprennent respectivement deux demi-fentes (66) situées de part et d'autre desdits rabats externes, à une distance déterminée des bords latéraux desdits rabats correspondants.

19. Flan ou ensemble de flans selon l'une quelconque des revendications 15 et 16, caractérisé en ce que il comporte deux fentes (78) en vis-à-vis réalisées dans le volet destiné à former le couvercle de la caisse.

20. Flan ou ensemble de flans selon l'une quelconque des revendications 18 et 19, caractérisé en ce que chaque extrémité de fente ou de demi-fente est prolongée par une ligne sécable (67) dans ledit couvercle sur une distance déterminée, ladite ligne sécable étant dirigée en biais vers le coin d'angle de la ligne de jonction avec la face latérale adjacente et contiguë à une languette (69) et étant agencée pour être située vers le centre du couvercle et au delà du bord correspondant de ladite languette et des points de collage du couvercle, lorsque ladite caisse est formée.

21. Flan selon l'une quelconque des revendications 14 à 20, caractérisé en ce que chaque languette présente une forme rectangulaire ou trapézoïdale isocèle.

22. Flan selon l'une quelconque des revendications 14 à 21, caractérisé en ce que les languettes sont découpées en ménageant autour desdites languettes un évidement périphérique (22, 45, 70, 110).

## Patentansprüche

1. Schachtel (1; 73; 83; 103, 103') aus blattartigem Wellpappen- oder gleichwertigem Material mit einem polygonalen Querschnitt, die Seitenflächen (2, 3, 4, 5; 33, 35; 51, 52, 53, 54; 97, 98), eine den Deckel bildende Oberseite (6) und eine den Boden der Schachtel bildende Unterseite (7) umfaßt, wobei die genannte Oberseite im Verhältnis zur Außenfläche der Oberseite nach außen überstehende vorstehende Teile und der genannte Boden offene Teile aufweist, die eine zu den vorstehenden Teilen komplementäre Form aufweisen und so ausgelegt sind, daß sie mit den genannten vorstehenden Teilen einer darunter angeordneten Schachtel in Eingriff treten,
dadurch gekennzeichnet, daß
die vorstehenden Teile aus zumindest zwei auf zwei sich gegenüberliegenden Seiten des genannten Deckels befindlichen Laschen (8, 9; 44; 69; 84; 104) gebildet werden, die auf der einen Seite entweder aus einer Umschlagklappe der in diesem Fall durch die Übereinanderlagerung von Umschlagklappen gebildeten Oberseite oder aus der an die genannte Oberseite angrenzenden Seitenfläche ausgestanzt sind und auf der anderen Seite parallel und im wesentlichen zusammenfallend mit der Verbindungslinie (11; 42; 63; 88) zwischen der genannten Oberseite und der angrenzenden Seitenfläche umklappbar angeordnet sind, wobei die genannten Laschen jeweils auf die Außenfläche der genannten Oberseite umgeschlagen werden, mit der sie verleimt werden, und
dadurch gekennzeichnet, daß
die offenen Teile aus zumindest zwei den genannten Laschen entsprechenden Aussparungen bzw. ausgeschnittenen Teilen (13, 14; 38; 62; 102; 105) gebildet werden, die auf der genannten Unterseite ausgeführt sind und deren allgemeine Form komplementär zur Form der Laschen ist.

2. Schachtel nach Anspruch 1, dadurch gekennzeichnet, daß die Unterseite (7) und die Seitenflächen zumindest teilweise mittels eines korbförmigen Aufnahmeteils (30) gebildet werden, wobei der Deckel der Schachtel aus einem mit zumindest einer seitlichen Umschlagklappe (43) versehenen Abschnitt (41) gebildet wird, zumindest eine Lasche (44) aus der genannten seitlichen Umschlagklappe ausgestanzt wird und die genannten Laschen zur Verleimung auf dem die Oberseite bildenden Abschnitt (41) umgeschlagen werden.

3. Schachtel nach Anspruch 1, dadurch gekennzeichnet, daß die Unterseite und die Seitenflächen aus einem Zuschnitt mit einer Reihe von mindestens vier zur Ausbildung der Seitenflächen geeigneten Hauptabschnitten gebildet werden, die über Verbindungslinien miteinander verbunden sind, wobei jeder Hauptabschnitt mit einer unteren Umschlagklappe versehen ist, die genannten unteren Umschlagklappen zur Ausbildung des Bodens der Schachtel geeignet sind, der Deckel der Schachtel durch einen mit mindestens einer seitlichen Umschlagklappe versehenen Mittelabschnitt gebildet wird, zumindest eine Lasche aus der seitlichen Umschlagklappe ausgestanzt ist und die genannten Laschen zur Verleimung auf dem die Oberseite bildenden Mittelabschnitt umgeschlagen werden.

4. Schachtel nach Anspruch 1, dadurch gekennzeichnet, daß sie aus einem Zuschnitt mit einer Reihe von mindestens vier zur Ausbildung der Seitenflächen geeigneten Hauptabschnitten gebildet wird, die über Verbindungslinien miteinander verbunden sind, wobei jeder Hauptabschnitt mit einer oberen und einer unteren, jeweils auf einer Seite des genannten Hauptabschnitts angeordneten Umschlagklappe versehen ist, die genannten oberen Umschlagklappen zur Ausbildung des Deckels der Schachtel und die genannten unteren Umschlagklappen zur Ausbildung des Bodens der Schachtel geeignet sind, die Laschen aus den Seitenflächen der Schachtel ausgestanzt sind und die Aussparungen in den unteren Umschlagklappen ausgeführt sind.

5. Schachtel nach Anspruch 1, dadurch gekennzeichnet, daß sie ausgehend von einem Zuschnitt (15) mit einer Reihe von zumindest vier über Verbindungslinien (17) miteinander verbundenen Hauptabschnitten (2, 3, 4, 5) gebildet wird, wobei jeder Hauptabschnitt mit einer oberen Umschlagklappe (18', 18", 18"') und einer unteren Umschlagklappe (19', 19", 19"') versehen ist, die jeweils auf einer Seite des genannten Hauptabschnitts angeordnet sind, und die genannten oberen und unteren Umschlagklappen zur Ausbildung zweier Seitenwände der Schachtel geeignet sind, und dadurch gekennzeichnet, daß die Laschen (8, 9) aus den unteren Umschlagklappen (19") und den oberen Umschlagklappen (18") eines ersten, den Deckel bildenden Abschnitts (6) ausgestanzt sind, wobei die Aussparungen in einem zweiten Abschnitt (7) ausgeführt sind, der nicht an den ersten Abschnitt angrenzt und der den Boden der Schachtel bildet.

6. Schachtel nach Anspruch 1, dadurch gekennzeichnet, daß der Boden und der Deckel jeweils zwei sich gegenüberliegende äußere Umschlagklappen (60, 64) und zwei sich gegenüberliegende, unterhalb der genannten äußeren Umschlagklappen angeordnete innere Umschlagklappen (61, 68) aufweisen, wobei die genannten Umschlagklappen jeweils durch Faltlinien (59, 63) mit den Seitenflächen verbunden sind,
dadurch gekennzeichnet, daß die beiden Laschen (69; 100) auf der einen Seite aus den inneren Umschlagklappen ausgestanzt sind und jeweils auf der anderen Seite parallel zu den Faltlinien der genannten inneren Umschlagklappen umklappbar angeordnet sind, wobei die genannten äußeren Umschlagklappen mit den an die Laschen angrenzenden Teilen der inneren Umschlagklappen verleimt werden und die genannten Laschen jeweils die genannten äußeren Umschlagklappen, mit denen sie verleimt werden, bedecken.

7. Schachtel nach Anspruch 6, dadurch gekennzeichnet, daß die äußeren Umschlagklappen an den Verbindungswinkeln mit den Faltlinien Aussparungen (65) aufweisen und dadurch gekennzeichnet, daß die inneren Umschlagklappen nach außen überstehende Teile (72) aufweisen, die in die genannten Aussparungen eingreifen.

8. Schachtel nach einem der Ansprüche 6 oder 7, dadurch gekennzeichnet, daß die äußeren Umschlagklappen auf den Faltlinien (92) angeordnete Zwischenaussparungen (91) aufweisen und dadurch gekennzeichnet, daß die inneren Umschlagklappen nach außen überstehende, sich jeweils gegenüberliegende Endteile (89) enthalten, die in die genannten Zwischenaussparungen eingreifen.

9. Schachtel nach einem der vorhergehenden Ansprüche, dadurch gekennzeichnet, daß sie vier sich paarweise gegenüberliegende Laschen (104), die mit der Außenfläche der den Deckel der Schachtel bildenden Oberseite verleimt werden, und auf der Unterseite der Schachtel vier sich jeweils gegenüberliegende Aussparungen (105) aufweist.

10. Schachtel nach einem der vorhergehenden Ansprüche, dadurch gekennzeichnet, daß die Laschen durch Ausführung einer umlaufenden Aussparung (22, 45, 70, 110) um die genannten Laschen herum ausgestanzt werden.

11. Schachtel nach einem der vorhergehenden Ansprüche, dadurch gekennzeichnet, daß jede Lasche eine rechteckige oder gleichschenkelig trapezförmige Form aufweist.

12. Schachtel nach einem der vorhergehenden Ansprüche, dadurch gekennzeichnet, daß die Schachtel zu beiden Seiten des Deckels jeweils einen Schlitz (66, 78) aufweist, der parallel zu und mit einem bestimmten Abstand von den Verbindungslinien (63, 81) zwischen der Seitenfläche und der mit verleimten Laschen (69) versehenen Oberseite angeordnet ist, wobei die Enden der genannten Schlitze mittels Abreißlinien (67) mit den genannten Verbindungslinien an deren äußersten Verbindungsecken verbunden sind und die Abreißlinien zum Öffnen der Schachtel durch Aufreißen des genannten Deckels geeignet sind, wobei dieser ausgehend von den beiden Schlitzen zur Außenseite der Schachtel gezogen wird.

13. Schachtel nach einem der vorhergehenden Ansprüche, dadurch gekennzeichnet, daß sie acht Seiten aufweist, nämlich vier Hauptseiten (97), die durch abgeschnittene Ecken bildende Zwischenseiten (98) voneinander getrennt sind, und dadurch gekennzeichnet, daß sie um einen Kern herum ausgebildet wird.

14. Zuschnitt (15; 50; 96) oder Satz von Zuschnitten (31, 40) aus blattartigem Wellpappen- oder gleichwertigem Material, der zur Ausbildung einer einen polygonalen Querschnitt aufweisenden Schachtel mit Seitenflächen (2, 3, 4, 5; 33, 35; 51, 52, 53, 54; 97, 98), einer den Deckel bildenden Oberseite (6) und einer den Boden der Schachtel bildenden Unterseite (7) bestimmt ist, wobei der Zuschnitt bzw. Satz von Zuschnitten einen zur Ausbildung des Deckels der Schachtel bestimmten ersten Zuschnittsteil bzw. Zuschnitt aufweist, wobei der genannte erste Zuschnitt oder der genannte erste Zuschnittsteil einen mit zumindest einer seitlichen Umschlagklappe (18", 19"; 43) versehenen Abschnitt (6; 41) oder zwei sogenannte obere Umschlagklappen (68, 106) aufweist und der genannte Abschnitt oder die genannten oberen Umschlagklappen zur Ausbildung der genannten Oberseite bestimmt sind, und der Zuschnitt bzw. Satz von Zuschnitten einen zur Ausbildung des Bodens der Schachtel bestimmten zweiten Zuschnittsteil bzw. Zuschnitt (31) mit einem unteren Abschnitt (7, 32) oder zumindest zwei unteren Umschlagklappen (60; 111) aufweist, wobei der genannte untere Abschnitt bzw. die genannten beiden unteren Umschlagklappen zur Ausbildung der Unterseite der Schachtel geeignet sind,
dadurch gekennzeichnet, daß
die genannte seitliche Umschlagklappe (18", 19"; 43) bzw. die genannten oberen Umschlagklappen (68, 106) jeweils zumindest eine Lasche (8, 9; 44, 69; 84; 104) aufweisen, die auf der einen Seite aus der genannten Umschlagklappe ausgestanzt und auf der anderen Seite mit der Oberseite oder dem angrenzenden Abschnitt mittels einer Faltlinie (12; 46) verbunden ist, die geringfügig im Verhältnis zur Faltlinie (11; 42) zwischen der genannten Umschlagklappe und dem genannten angrenzenden Abschnitt versetzt ist, wobei die genannten Laschen so ausgelegt sind, daß sie jeweils die Oberseite (6) bedecken, um mit ihr verleimt zu werden, und
dadurch gekennzeichnet, daß
der genannte untere Abschnitt (7, 32) oder die genannten unteren Umschlagklappen (60, 111) Aussparungen (13, 14; 38; 105) oder ausgeschnittene Teile (62, 102) aufweisen, deren allgemeine Form nach der Ausbildung der Schachtel komplementär zur Form der Lasche ist.

15. Zuschnitt oder Satz von Zuschnitten nach Anspruch 14, dadurch gekennzeichnet, daß er einen zur Ausbildung des Deckels der Schachtel bestimmten ersten Zuschnittsteil bzw. ersten Zuschnitt umfaßt, der einen mit seitlichen Umschlagklappen versehenen Abschnitt (6, 41) und zumindest eine aus zumindest einer der genannten seitlichen Umschlagklappen ausgestanzte Lasche (8, 9, 44) aufweist, die so ausgelegt ist, daß sie umgeklappt und mit dem genannten, die Oberseite bildenden Abschnitt verleimt werden kann, und daß er einen zur Ausbildung des Bodens der Schachtel bestimmten zweiten Zuschnittsteil bzw. Zuschnitt (31) umfaßt, der einen auf allen seinen Seiten mit einer ersten Umschlagklappe versehenen Mittelabschnitt (7, 32) aufweist, wobei einige der zur Ausbildung der Seitenwände der Schachtel geeigneten ersten Umschlagklappen durch zweite seitliche Umschlagklappen ergänzt werden, und wobei der genannte Mittelabschnitt zumindest zwei sich jeweils entlang der Verbindungslinien (24, 34) mit den ersten Umschlagklappen gegenüberliegen Aussparungen (13, 14; 38) aufweist, deren Form komplementär zur Form der Laschen ist und die so ausgelegt sind, daß sie bei Ausbildung der Schachtel im Verhältnis zu den Laschen lotrecht unter diesen liegen.

16. Zuschnitt nach Anspruch 14, dadurch gekennzeichnet, daß er eine Reihe von mindestens vier durch Verbindungslinien (17) miteinander verbundene Hauptabschnitte (2, 4, 6, 7) umfaßt, wobei jeder Hauptabschnitt auf jeweils zwei Seiten mit einer oberen bzw. einer unteren Umgschlagklappe versehen ist, ein erster Hauptabschnitt (6) zur Ausbildung des Deckels der Schachtel geeignet ist und ein nicht an den ersten Hauptabschnitt angrenzender zweiter Hauptabschnitt (7) zur Ausbildung des Bodens der Schachtel geeignet ist, und dadurch gekennzeichnet, daß die Laschen (8, 9) aus den unteren Umschlagklappen (19") und den oberen Umschlagklappen (18") des genannten Hauptabschnitts ausgestanzt und die Aussparungen (13, 14) im zweiten Hauptabschnitt (7) ausgeführt sind.

17. Zuschnitt nach Anspruch 14, dadurch gekennzeichnet, daß er eine Reihe von durch erste parallele Faltlinien (56, 99) miteinander verbundenen seitlichen Abschnitten (51, 52, 53, 54; 97, 98) umfaßt, wobei ein erster Satz von Umschlagklappen, der mit einer Seite der genannten seitlichen Abschnitte durch senkrecht zu den genannten ersten Faltlinien verlaufende zweite Faltlinien (59) verbunden ist, zur Ausbildung des Bodens der Schachtel geeignet ist und ein zweiter Satz von Umschlagklappen, der mit der anderen Seite der genannten seitlichen Abschnitte durch senkrecht zu den ersten Faltlinien verlaufende dritte Faltlinien (63) verbunden ist, zur Ausbildung des Deckels der Schachtel geeignet ist, wobei der genannte erste und der genannte zweite Satz aus zwei sogenannten verschachtelten seitlichen Umschlagklappen (60, 64) mit zwei sogenannten inneren seitlichen Umschlagklappen (61, 68) ineinandergeschachtelt sind,
dadurch gekennzeichnet, daß
die genannten inneren Umschlagklappen des Deckels jeweils eine auf einer Seite der genannten inneren Umschlagklappe ausgestanzte Lasche (69, 100) aufweisen, die auf der anderen Seite mit dem angrenzenden Abschnitt durch eine im wesentlichen mit der dritten Faltlinie der genannten Umschlagklappe zusammenfallende Faltlinie verbunden ist,
wobei die genannten äußeren Umschlagklappen so ausgelegt sind, daß sie auf die Teile der inneren Umschlagklappen geleimt werden, die an die Laschen angrenzen, und die genannten Laschen so ausgelegt sind, daß sie die jeweiligen äußeren Umschlagklappen, mit denen sie verleimt sind, bedecken, und
dadurch gekennzeichnet, daß
die seitlichen Teile der äußeren Umschlagklappen für den Boden Ausschnitte (62, 102) mit einer zur Form einer Halblasche komplementären Form aufweisen.

18. Zuschnitt nach Anspruch 17, dadurch gekennzeichnet, daß die Ränder am Umfang der den dritten Faltlinien gegenüberliegenden äußeren Umschlagklappen zwei Halbschlitze (66) aufweisen, die sich zu beiden Seiten der genannten Umschlagklappen und in einem bestimmten Abstand von den seitlichen Rändern der entsprechenden genannten Umschlagklappen befinden.

19. Zuschnitt oder Satz von Zuschnitten nach einem der Ansprüche 15 oder 16, dadurch gekennzeichnet, daß er in dem zur Ausbildung des Deckels der Schachtel bestimmten Abschnitt zwei sich gegenüberliegende Schlitze (78) aufweist.

20. Zuschnitt oder Satz von Zuschnitten nach einem der Ansprüche 18 oder 19, dadurch gekennzeichnet, daß jedes Ende eines Schlitzes oder Halbschlitzes im genannten Deckel auf eine bestimmte Länge durch eine Trennlinie (67) verlängert wird, wobei die genannte Trennlinie schräg auf die Winkelecke der Verbindungslinie mit der angrenzenden Seitenfläche gerichtet ist und in der Nähe einer Lasche verläuft (69) und so ausgelegt ist, daß sie bei der Ausbildung der Schachtel in Richtung auf die Mitte des Deckels und jenseits des entsprechenden Randes der genannten Lasche und jenseits der Verleimungspunkte zu liegen kommt.

21. Zuschnitt nach einem der Ansprüche 14 bis 20, dadurch gekennzeichnet, daß jede Lasche eine rechteckige oder gleichschenkelig trapezförmige Form aufweist.

22. Zuschnitt nach einem der Ansprüche 14 bis 21, dadurch gekennzeichnet, daß die Laschen durch Ausführung einer umlaufenden Aussparung (22, 45, 70, 110) um die genannten Laschen herum ausgestanzt werden.

## Claims

1. Box (1; 73; 83; 103, 103') made of corrugated cardboard sheet material or equivalent, having a polygonal section, comprising lateral faces (2, 3, 4, 5; 33, 35; 51, 52, 53, 54; 97, 98), an upper face (6) forming a lid and a lower face (7) forming the bottom of the box, said upper face having outgrowing portions projecting in relation to the outer surface of the upper face, and said bottom comprising hollowed-out portions, complementary in shape to the outgrowing portions and arranged so as to fit together with said outgrowing portions of a box arranged underneath, characterised
in that the outgrowing portions are formed by at least two tabs (8, 9; 44; 69; 84; 104) located respectively on two opposite sides of said lid, cut out on one side either from a flap of the upper face, said upper face then being formed by the superimposition of flaps, or from the lateral face adjacent to said upper face, and articulated on the other side parallel and substantially indistinguishable from the line (11; 42; 63; 88) of joining between said upper face and the adjacent lateral face, said tabs being respectively folded down over the outer surface of said upper face to which they are stuck,
and in that the hollowed-out portions are formed by at least two cutouts or by portions of indentations (13, 14; 38; 62; 102; 105) corresponding to said tabs, produced in said lower face, the overall shapes of which are complementary to the shapes of the tabs.

2. Box according to Claim 1, characterised in that the lower face (7) and the lateral faces are formed at least partly by an open container (30), the lid of the box being constituted by a section (41) provided with at least one lateral flap (43), at least one tab (44) being cut out from said lateral flap, said tabs being turned over in order to be glued to said section (41) forming the upper face.

3. Box according to Claim 1, characterised in that the lower face and the lateral faces are formed from a blank comprising a series of at least four main sections capable of forming the lateral faces, connected together by joining lines, each main section being provided with a lower flap, said lower flaps being capable of forming the bottom of the box, the lid of the box being constituted by a central section provided with at least one lateral flap, at least one tab being cut out from said lateral flap, said tabs being turned over in order to be glued to said central section forming the upper face.

4. Box according to Claim 1, characterised in that it is formed from a blank comprising a series of at least four main sections capable of forming the lateral faces, connected to each other by joining lines, each main section being provided with an upper flap and a lower flap located respectively on either side of said main section, said upper flaps being capable of forming the lid of the box, said lower flaps being capable of forming the bottom of the box, the tabs are cut out from the lateral faces of the box and the cutouts are produced from the lower flaps.

5. Box according to Claim 1, characterised in that it is formed from a blank (15) comprising a series of at least four main sections (2, 3, 4, 5) connected to each other by joining lines (17), each main section being provided with an upper flap (18', 18", 18"') and a lower flap (19', 19", 19"') located respectively on either side of said main section, said upper and lower flaps being capable of forming two side walls of the box, and in that the tabs (8, 9) are cut out from the lower (19") and upper (18") flaps of a first section (6) forming the lid, the cutouts being produced in a second section (7), not adjacent to said first section, forming the bottom of the box.

6. Box according to Claim 1, characterised in that the bottom and the lid each comprise two opposite outer flaps (60, 64) and two opposite inner flaps (61, 68) located below said outer flaps, said flaps being connected respectively to the lateral faces by folding lines (59, 63),
in that the two tabs (69; 100) are cut out on one side from the inner flaps, and articulated respectively, on the other side, parallel to the folding lines of said inner flaps, said outer flaps being stuck to the portions of inner flaps adjacent to the tabs, and said tabs overlapping respectively said outer flaps to which they are stuck.

7. Box according to Claim 6, characterised in that the outer flaps comprise notches (65) at the angles of joining with the folding lines and in that the inner flaps comprise projecting portions (72) clicking into said notches.

8. Box according to any one of Claims 6 and 7, characterised in that the outer flaps comprise intermediate notches (91), located on the folding lines (92) and in that the inner flaps comprise projecting end portions (89) facing each other, clicking into said intermediate notches.

9. Box according to any one of the preceding claims, characterised in that it comprises four tabs (104), opposite in pairs, stuck to the outer surface of the upper face forming a lid of the box, and four cutouts (105) facing each other, in the lower face of the box.

10. Box according to any one of the preceding claims, characterised in that the tabs are cut out by providing, around said tabs, a peripheral cutout (22, 45, 70, 110).

11. Box according to any one of the preceding claims, characterised in that each tab has the shape of a rectangle or isosceles trapezoid.

12. Box according to any one of the preceding claims, characterised in that the lid comprises two slots (66, 78) respectively on either side of the lid, parallel to and at a specific distance away from the joining lines (63, 81) between the lateral face and the upper face provided with glued tabs (69), the ends of said slots being connected, by breaking lines (67), to the end corners joining to said joining lines, capable of allowing the box to be opened by tearing said lid by pulling towards the outside of the box from the two slots.

13. Box according to any one of the preceding claims, characterised in that it is eight-sided, i.e. it has four main sides (97) separated by intermediate sides (98) forming cut corners, and in that it is formed around a mandrel.

14. Blank (15; 50; 96) or set of blanks (31, 40) made of corrugated cardboard sheet material or equivalent intended to form a box with polygonal section comprising lateral faces (2, 3, 4, 5; 33, 35; 51, 52, 53, 54; 97, 98), an upper face (6) forming a lid and a lower face (7) forming the bottom of the box, said blank or set of blanks comprising
a first blank or a first portion of blank intended to form the lid of the box, said first blank or said first portion of blank comprising a section (6; 41) provided with at least one lateral flap (18", 19"; 43), or comprising two flaps known as upper (68, 106), said section or the two upper flaps being intended to form said upper face, and
a second blank (31) or a second portion of blank capable of constituting the bottom of the box, comprising a lower section (7, 32) or comprising at least two lower flaps (60; 111), said lower section or said two lower flaps being capable of forming the lower face of the box, characterised
in that said lateral flap (18", 19"; 43) or said upper flaps (68, 106) each comprise at least one tab (8, 9; 44, 69; 84; 104) cut out on one side from said flap, and connected on the other side to the upper face or to the adjacent section by a folding line (12; 46) slightly offset relative to the line (11; 42) of folding between said flap and said adjacent section,
said tabs being arranged so as to overlap respectively the upper face (6) in order to be stuck thereto,
and in that said lower section (7, 32) or said lower flaps (60, 111) comprise cutouts (13, 14; 38; 105) or portions of indentations (62, 102), the overall shape of which is complementary to that of a tab once the box is formed.

15. Blank or set of blanks according to Claim 14, characterised in that it comprises a first blank or a first portion of blank intended to form the lid of the box comprising a section (6, 41) provided with lateral flaps, at least one tab (8, 9, 44) being cut out from at least one of said lateral flaps and arranged so as to be turned over and stuck to said section forming the upper face,
and a second blank (31) or a second portion of blank intended to form the bottom of the box, comprising a central rectangular section (7, 32) provided on each of its sides with a first flap supplemented in some cases with second lateral flaps and capable of forming the side walls of the box, said central section comprising at least two cutouts (13, 14; 38) located facing each other along the line (24, 34) joining to the first flaps, said cutouts being complementary in shape to the shape of the tabs and arranged so as to be in a vertical relationship with said tabs when the box is formed.

16. Blank according to Claim 14, characterised in that it comprises a series of at least four main sections (2, 4, 6, 7) connected together by joining lines (17), each main section being provided respectively on either side with an upper flap and a lower flap, a first main section (6) being capable of forming the lid of the box, and a second main section (7), not adjacent to the first main section, being capable of forming the bottom of the box, and in that the tabs (8, 9) are cut out from the lower (19") and upper (18") flaps of said first main section, the cutouts (13, 14) being produced in the second main section (7).

17. Blank according to Claim 14, characterised in that it comprises a series of lateral sections (51, 52, 53, 54; 97, 98) connected together via parallel first folding lines (56, 99), a first set of flaps connected to one side of said lateral sections by second folding lines (59) orthogonal to said first folding lines, capable of forming the bottom of the box, and a second set of flaps connected to the other side of said lateral sections by third folding lines (63) orthogonal to said first folding lines, capable of forming the lid of the box, said first and second sets being constituted by two lateral flaps known as (60, 64) interleaved with two lateral flaps (61, 68) known as inner, characterised in that
said inner flaps of the lid each comprise a tab (69, 100) cut out on one side from said inner flap, and connected on the other side to the adjacent section by a folding line substantially indistinguishable from the third folding line of said flap,
said outer flaps being arranged so as to be stuck onto the portions of inner flaps adjacent to the tabs, and onto said tabs, in order to overlap respectively said outer flaps to which they are stuck,
and in that the lateral sides of the outer flaps of the bottom comprise indentations (62, 102) complementary in shape to that of a half-tab.

18. Blank according to Claim 17, characterised in that the peripheral edges of the outer flaps opposite the third folding lines comprise respectively two half-slots (66) located on either side of said outer flaps, at a specific distance away from the lateral edges of said corresponding flaps.

19. Blank or set of blanks according to any one of Claims 15 and 16, characterised in that it comprises two slots (78) facing each other, produced in the section intended to form the lid of the box.

20. Blank or set of blanks according to any one of Claims 18 and 19, characterised in that each end of slot or half-slot is extended by a cuttable line (67) in said lid over a specific distance, said cuttable line pointing obliquely towards the angle corner of the line joining to the adjacent lateral face and contiguous to a tab (69) and being arranged so as to be located towards the centre of the lid and beyond the corresponding edge of said tab and the gluing points of the lid, when said box is formed.

21. Blank according to any one of Claims 14 to 20, characterised in that each tab is shaped as a rectangle or isosceles trapezoid.

22. Blank according to any one of Claims 14 to 21, characterised in that the tabs are cut out while producing, around said tabs, a peripheral cutout (22, 45, 70, 110).
